# FASCICULE DE BREVET EUROPEEN

(11) **EP 4 575 228 B1**
(45) Date de publication et mention de la délivrance du brevet: **04.02.2026**
(21) Numéro de dépôt: 24218997.5
(22) Date de dépôt: 11.12.2024
(51) Int. Cl.: F04B 39/12

(54) **BOÎTIER ET UN COMPRESSEUR MUNI D'UN TEL BOÎTIER, NOTAMMENT, POUR VÉHICULE AUTOMOBILE**
GEHÄUSE UND VERDICHTER MIT EINEM SOLCHEN GEHÄUSE, INSBESONDERE FÜR EIN KRAFTFAHRZEUG
HOUSING AND COMPRESSOR PROVIDED WITH SUCH A HOUSING, IN PARTICULAR FOR MOTOR VEHICLE

(30) Priorité: 21.12.2023 FR 2314801
(43) Date de publication de la demande: 25.06.2025
(73) Titulaire: Valeo Japan Co., Ltd, Kumagaya-shi, Saitama 360-0193 (JP)
(72) Inventeur: COSTA, Adnam, 13252-904 Itatiba (BR); RIBOT, Herve, 78322 Le Mesnil-Saint-Denis Cedex (FR); CYRIL, Lionel, 600130 Chennai (IN); KUMAR, Lalith, 108 00 Prague (CZ); BELLET, Augustin, 78322 Le Mesnil-Saint-Denis Cedex (FR); DURAIPANDI, Arumugapandian, 600130 Chennai (IN)
(74) Mandataire: Valeo Powertrain Systems

(56) Documents cités:
- EP-B1- 1 039 791
- WO-A1-2023/202923
- DE-A1- 102015 116 052
- US-A1- 2005 048 850

## Description

L'invention concerne un boîtier et un compresseur muni d'un tel boîtier. Elle vise, notamment, des applications dans le domaine automobile.

Dans ce domaine, il est connu des boîtiers accueillant une carte à circuit imprimé dont des bords épousent un contour intérieur d'un logement défini conjointement par un corps et un couvercle du boîtier. Par ailleurs, l'étanchéité du boîtier est maintenue grâce à un joint interposé entre le corps et le couvercle.

Bien que la carte soit maintenue en différents points, des portions libres de ces bords sont susceptibles de vibrer et d'endommager le joint en provoquant des microcoupures de ce dernier. Un boîtier de compresseur est connu de DE102015 116052.

L'invention a pour objectif de pallier au moins en partie les inconvénients précédents et propose à cette fin un boîtier, notamment boîtier de compresseur, ledit boîtier comprenant des première et deuxième pièces définissant conjointement un premier logement, ledit boîtier comprenant en outre une plaque, un ou des supports de maintien de ladite plaque et un joint d'étanchéité, ladite plaque et le ou lesdits supports de maintien étant disposés dans ledit premier logement, ledit joint d'étanchéité étant situé entre lesdites première et deuxième pièces, ledit joint d'étanchéité comprenant une ou des excroissances dirigées vers l'intérieur du premier logement et appuyant sur ladite plaque au niveau d'un contour de ladite plaque pour appliquer ladite plaque sur le ou lesdits supports de maintien.

En appuyant sur ladite plaque, la ou les excroissances prévues sur le joint contribuent à renforcer un maintien de ladite plaque dans le boîtier. De la sorte, les risques de vibrations de bords libres de la plaque sont limités sans avoir à multiplier des organes spécifiques de fixation de la plaque, tels que des vis ou rivets. En outre, en appuyant sur le contour de la plaque, les excroissances présentent une surface limitée renforçant l'efficacité du maintien.

Selon différentes caractéristiques supplémentaires de l'invention, qui pourront être prises ensemble ou séparément et qui forment autant de modes de réalisation de l'invention:
- la ou lesdites excroissances appuient sur ladite plaque et ladite plaque appui sur le ou les supports de maintien en des zones d'appui situées au droit les unes des autres,
- ledit boîtier comprend un ou des supports de fixation de ladite plaque, notamment le long dudit contour de la plaque,
- le ou lesdits supports de maintien et le ou lesdits supports de fixation sont situés à distance les uns des autres,
- la ou lesdites excroissances comprennent un ou des bossages de contact avec ladite plaque,
- ledit joint présente une partie annulaire prise en sandwich entre les première et deuxième pièces,
- la ou lesdites excroissances sont situées sensiblement dans un même plan que ladite partie annulaire, dit plan du joint,
- le ou lesdits bossages s'écartent dudit plan du joint et présentent un sommet appuyant sur ladite plaque,
- la plaque est située dans un plan parallèle au plan du joint, dit plan de la plaque,
- ledit plan du joint et ledit plan de la plaque sont légèrement décalés l'un de l'autre,
- ledit boîtier comprend en outre un ou plusieurs ergots de positionnement dudit joint et/ou de ladite plaque,
- ledit joint et/ou ladite plaque comprennent des lumières de passage du ou des ergots,
- l'une des lumières de passage du joint et l'une des lumières de passage de la plaque sont alignées de sorte qu'un même desdits ergots permet un positionnement du joint et de la plaque,
- la ou les lumières de passage dudit joint sont situées au niveau de la ou l'une au moins desdites excroissances,
- la ou l'une au moins desdites excroissances présentent un bord libre muni d'un sommet,
- la ou l'une desdites lumières du joint et/ou deux desdits bossages sont prévus au niveau de l'une au moins desdites excroissances, dite excroissance de montage,
- la lumière du joint est située à proximité dudit sommet de la ou des excroissances de montage,
- lesdits bossages prévus au niveau de la desdites excroissances de montage sont situés le long dudit bord libre de part et d'autre de ladite lumière correspondante du joint,
- lesdites excroissances sont au nombre de deux, disposées de façon opposées de part et d'autre de ladite plaque,
- la première pièce forme un corps du boîtier,
- la deuxième pièce forme un couvercle du boîtier,
- le ou lesdits supports de maintien et/ou de fixation sont liés au corps, notamment issus de matière dudit corps,
- le ou lesdits supports de maintien et/ou de fixation comprennent un pion présentant un sommet en contact avec la plaque,
- le ou lesdits supports de fixation comprennent un pion et un écrou en appui sur ledit pion, ledit écrou étant en contact avec ladite plaque,
- ledit boîtier comprend des premiers organes de fixation de ladite plaque sur le ou lesdits supports de fixation,
- ladite plaque comprend des premiers orifices de passage desdits premiers organes de fixation,
- le pion du ou desdits support de fixation comprennent des premiers alésages coopérant avec lesdits premiers organes de fixation,
- ladite plaque comprend deux grandes faces opposées l'une à l'autre,
- ledit joint, en particulier lesdits bossages, sont en appui contre ladite plaque par une première desdites grands faces,
- l'autre, dite deuxième, desdites grandes faces est en appui contre le ou lesdits support de maintien et/ou de fixation,
- les première et deuxième pièces sont fixées l'une à l'autre en prenant ledit joint en sandwich,
- ledit boîtier comprend des deuxièmes organes de fixation dudit couvercle sur ledit corps,
- ledit corps comprend des deuxièmes alésages coopérant avec lesdits deuxièmes organes de fixation,
- ledit couvercle comprend des deuxièmes orifices de passage desdits deuxièmes organes de fixation,
- ledit joint comprend des troisièmes orifices de passage desdits deuxièmes organes de fixation,
- chacun desdits deuxièmes et troisièmes orifices de passage sont alignés avec l'un desdits deuxièmes alésages de façon à laisser un passage pour l'un desdits deuxième organes de fixation,
- le contour de la plaque est libre sur au moins une partie dudit contour, en particulier au niveau desdites excroissances,
- le contour de la plaque épouse une paroi dudit logement, avec un léger jeu,
- ledit joint comprend une âme métallique revêtue au moins partiellement d'un matériau élastomère,
- ladite plaque est formée par une carte de circuit imprimé,
- ledit boîtier comprend un deuxième logement destiné à accueillir un moteur électrique et/ou un système de compression.

L'invention concerne aussi un compresseur comprenant un boîtier tel que présenté plus haut.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés parmi lesquels :
[Fig 1] illustre de façon schématique en perspective un exemple de boîter, conforme à l'invention, comprenant un corps et un couvercle ;
[Fig 2] illustre de façon schématique en vue de dessus le boîtier de la figure 1 sans son couvercle ;
[Fig 3] illustre de façon schématique, partiellement, une vue en coupe selon le trait de coupe illustré III-III à la figure 2 ;
[Fig 4] illustre de façon schématique en perspective un joint du boîtier de la figure 1, illustré partiellement au niveau d'une portion correspondant à la partie du boîtier illustré à la figure 3.

Il faut tout d'abord noter que les termes « premier », « deuxième », « troisième », ... sont uniquement utilisés pour distinguer les composants concernés entre eux et ne présagent ni d'un ordre ni d'une éventuelle importance desdits composants.

Comme illustré à la figure 1, l'invention concerne un boîtier. Elle trouvera ses applications, par exemple, dans un véhicule automobile en tant que compresseur d'un fluide réfrigérant d'un système de thermorégulation de zones du véhicule, tels qu'un habitacle du véhicule, et/ou de composants du véhicule, tels qu'un dispositif de stockage d'énergie électrique, une machine électrique de motorisation du véhicule et/ou un dispositif électronique de contrôle de ladite machine électrique. Pour cela, ledit boîtier accueille un moteur électrique et un système de compression entrainé par ledit moteur.

Ledit boîtier comprend des première et deuxième pièces 2, 4 définissent conjointement un premier logement, non visible à cette figure. Ici, la première pièce 2 forme un corps du boîtier et la deuxième pièce 4 forme un couvercle dudit boîtier.

Dans l'application visée, ledit boîtier, par exemple ledit corps, comprend avantageusement un deuxième logement 6 destiné à accueillir ledit moteur électrique et/ou ledit système de compression, non-illustrés. Ledit corps comprend encore des tubulures d'entrée/sortie 7 du fluide réfrigérant destiné à pénétrer dans ledit deuxième logement 6, à basse pression, et à en ressortir, à haute pression. Ledit deuxième logement 6 est destiné à être fermé par un autre couvercle, non représenté, dudit boîtier.

Comme illustré à la figure 2, ladite première pièce 2 comprend un bord 20 délimitant de façon périphérique ledit premier logement, repéré 10 et cette fois visible, le couvercle ayant été retiré à cette figure.

Ledit boîtier comprend en outre une plaque 8. Ladite plaque 8 est disposée dans ledit premier logement 10. Ladite plaque 8 est formée, par exemple, d'une carte à circuit imprimé portant différents composants électroniques servant, notamment, à un contrôle du moteur d'entrainement situé dans ledit deuxième logement 6. Un fond du premier logement 10 forme avantageusement une cloison de séparation des premier et deuxième logements 6, 10. Ledit deuxième logement 6 est préférentiellement configuré de sorte que le fluide réfrigérant circulant dans ledit deuxième logement 6 soit au contact de ladite cloison ce qui permet de d'évacuer au moins une partie de la chaleur dégagée par lesdits composants électroniques situés dans ledit premier logement 10.

Ledit boîter comprend en outre un joint d'étanchéité 12, situé entre lesdites première et deuxième pièces 2, 4, pour assurer une fermeture étanche dudit premier logement 10. Ledit joint 12 comprend, par exemple, une âme métallique revêtue au moins partiellement d'un matériau élastomère.

Comme illustré à la figure 3, ledit boîtier comprend un ou des supports 14 de maintien de ladite plaque 8. Le ou lesdits supports de maintien 14 sont disposés dans ledit premier logement 10.

Si l'on se reporte de nouveau à la figure 2, on constate que, selon l'invention, ledit joint d'étanchéité 12 comprend une ou des excroissances 22, ici deux, dirigées vers l'intérieur du premier logement 10. En outre, la ou lesdites excroissance 22 appuie sur ladite plaque 8 au niveau d'un contour 24 de ladite plaque 8 pour appliquer ladite plaque 8 sur le ou lesdits supports de maintien 14.

Grâce auxdites excroissances 22, le maintien de plaque 8 est renforcé , ce qui permet de limiter les risques de vibrations de bords libres de la plaque 8 sans avoir à multiplier des organes spécifiques de fixation de la plaque, tels que des vis ou rivets. En outre, en appuyant sur le contour 24 de la plaque 8, les excroissances 22 présentent une surface limitée. En effet, on comprend que le ou lesdits supports de maintien 14 sont situés le long dudit contour 24 de la plaque 8.

Avantageusement, le contour 24 de la plaque 8 est libre sur au moins une partie dudit contour 24, en particulier au niveau desdites excroissances 22. Ici, le contour 24 de la plaque 8 est libre sur sa totalité et/ou épouse une paroi 28 dudit premier logement 10, avec un léger jeu.

Comme illustré à la figure 3, la ou lesdites excroissances 22 appuient sur ladite plaque 8 et ladite plaque 8 appuie sur le ou les supports de maintien 14 en des zones d'appui respectives.

Préférentiellement, la ou les zones d'appui de la plaque 8 sur le ou les supports de maintien 14 et la ou les zones d'appui des excroissances 22 sur la plaque 8 sont situées au droit les unes des autres. La plaque 8 est de la sorte prise en sandwich entre la ou lesdites excroissances 22 et le ou les supports de maintien 14.

Dans le mode de réalisation illustré, ledit boîtier comprend un ou des supports de fixation 14' de ladite plaque 8. Le ou lesdits supports de fixation 14' sont situés, notamment, le long dudit contour 24 de la plaque 8. Ledit boîtier comprend, par exemple, des premiers organes de fixation 26 de ladite plaque 8, tels qu'une vis, coopérant avec lesdits supports de fixation 14'. Ladite plaque 8 comprend des premiers orifices 30 de passage desdits premiers organes de fixation 26.

Le ou lesdits supports de maintien et/ou de fixation 14, 14' sont ici liés à la première pièce 2, notamment issus de matière de ladite pièce 2. Le ou lesdits supports de maintien et/ou de fixation 14, 14' comprennent, par exemple, un pion 16, 16' présentant un sommet 18, 18' en contact avec la plaque 8. Le sommet 18 du pion 16 du ou desdits supports de maintien 14 forme ici la zone d'appui de la plaque 8 contre le ou lesdits supports de maintien. Le pion 18' du ou desdits supports de fixation 14' comprend des premiers alésages 32 coopérant avec lesdits premiers organes de fixation 26.

En variante, non-illustré, le ou lesdits support de fixation 14' comprennent un pion et un écrou, en appui sur ledit pion. Ledit écrou est en contact avec ladite plaque. Autrement dit, ladite plaque appuie sur ledit écrou. Ledit écrou coopère avec lesdites organes de fixation de la plaque 8.

Préférentiellement, le ou lesdits supports de maintien 14 et le ou lesdits supports de fixation 14' sont situés à distance les uns des autres.

On comprend que les première et deuxième pièces 2, 4 sont fixées l'une à l'autre en prenant ledit joint 12 en sandwich mais, sauf localement, pas ladite plaque 8 dont le contour 24, comme déjà dit, reste préférentiellement libre.

Comme cela est mieux visible à la figure 4, la ou lesdites excroissances 22 comprennent un ou des bossages 34 de contact avec ladite plaque 8. Lesdits bossages 34 permettent de faciliter l'appui de ladite plaque 8 contre le ou les supports de maintien 14.

Ledit joint 12 présente une partie annulaire 36, destiné à être prise en sandwich entre les première et deuxième pièces 2, 4. La ou lesdites excroissances 34 sont situées sensiblement dans un même plan P que ladite partie annulaire 36, dit plan du joint. Le ou lesdits bossages 34 s'écartent, notamment perpendiculairement, dudit plan du joint et présentent un sommet , destiné à appuyer sur ladite plaque 8. Le sommet du ou desdits bossages 34 forme ici la zone d'appui du joint 12 contre la plaque 8.

Ceci est illustré à la figure 3 où l'on constate que la plaque 8 est située dans un plan P' parallèle au plan du joint, dit plan de la plaque. Ledit plan P du joint et ledit plan P' de la plaque sont légèrement décalés l'un de l'autre dans la direction perpendiculaire auxdits plans, selon un écart correspondant à une hauteur desdites bossages 34.

Ladite plaque 8 comprend ici deux grandes faces 52, 52' opposées l'une à l'autre. Ledit joint 12, en particulier lesdits bossages 34, sont en appui contre ladite plaque 8 par une première 52 desdites grands faces et l'autre 52', dite deuxième, desdites grandes faces est en appui contre le ou lesdits support de maintien 14 et/ou de fixation 14, 14'.

Avantageusement, ledit boîtier comprend en outre un ou plusieurs ergots 40 de positionnement dudit joint 12 et/ou de ladite plaque 8. Ledit joint 12 et/ou ladite plaque 8 comprennent des lumières 42, 44 de passage du ou des ergots 40.

Encore plus avantageusement, les lumières 42 de passage du joint 12 et les lumières 44 de passage de la plaque 8 sont alignées deux à deux de sorte qu'un même desdits ergots 40 permet un positionnement du joint 12 et de la plaque 8. Au moment du montage, il est ainsi possible de positionner à la fois la plaque 8 et le joint 12 à l'aide du ou des mêmes ergots 40.

La ou les lumières de passage 42 dudit joint 12 sont préférentiellement situées au niveau de la ou l'une au moins desdites excroissances 22, dite excroissance de montage. Autrement dit, le ou lesdits ergots traversent ledit joint 12 au niveau de la ou desdites excroissances 12. Le ou lesdits ergots 40 sont positionnés dans des alésages spécifiques 46 formés dans le ou supports de maintien 14.

Selon le mode de réalisation illustré, ledit couvercle comprend une jupe périphérique 60 destinée à former un pied de compression du joint 12 et/ou un surépaisseur de matière 62, ponctuelle, pour accueillir ledit ergot 40 à une extrémité dudit ergot 40 opposée à celle coopérant avec le support de maintien 14 correspondant.

Si l'on se reporte de nouveau à la figure 4, on constate que l'excroissance 22 illustrée est la ou l'une desdites dite excroissances de montage. En effet, elle présente la ou l'une des lumières 42 du joint 12. Ladite excroissance de montage présente ici un bord libre 48 muni d'un sommet 50. Ladite lumière 42 du joint 12 présente au niveau de ladite excroissances de montage est située à proximité dudit sommet 50. Lesdits bossages 34 sont au nombre de deux et situés le long dudit bord libre 48 de part et d'autre de ladite lumière 42 correspondante du joint 12, au niveau de ladite excroissance de montage.

Par ailleurs, ici, ledit boîtier comprend des deuxièmes organes de fixation, non-représentés, dudit couvercle sur ledit corps. ledit corps comprend des deuxièmes alésages coopérant avec lesdits deuxièmes organes de fixation. Ledit couvercle comprend des deuxièmes orifices de passage desdits deuxièmes organes de fixation.

Comme illustré à la figure 2, Ledit joint 12 comprend des troisièmes orifices 70 de passage desdits deuxièmes organes de fixation.

Certains au moins desdits deuxièmes et troisièmes orifices de passage, voire tous, sont alignés deux à deux avec l'un desdits deuxièmes alésages de façon à laisser un passage pour l'un desdits deuxième organes de fixation.

A cette figure, on constate que lesdites excroissances 22 sont au nombre de deux, disposées de façon opposées de part et d'autre de ladite plaque 8. Lesdits organes de fixation 26 sont aussi au nombre de deux, respectivement situés à proximité de l'une desdites excroissances 22.

## Revendications

1. Boîtier, notamment boîtier de compresseur, ledit boîtier comprenant des première et deuxième pièces (2, 4) définissant conjointement un premier logement (10), ledit boîtier comprenant en outre une plaque (8), un ou des supports de maintien (14) de ladite plaque (8) et un joint d'étanchéité (12), ladite plaque (8) et le ou lesdits supports de maintien (14) étant disposés dans ledit premier logement (10), ledit joint d'étanchéité (12) étant situé entre lesdites première et deuxième pièces (2, 4), ledit joint d'étanchéité (12) comprenant une ou des excroissances (22) dirigées vers l'intérieur du premier logement (10) et **caractérisé par** les excroissances appuyant sur ladite plaque (8) au niveau d'un contour (24) de ladite plaque (8) pour appliquer ladite plaque (8) sur le ou lesdits supports de maintien (14).

2. Boîtier selon la revendication précédente dans lequel la ou lesdites excroissances (22) appuient sur ladite plaque (8) et ladite plaque (8) appui sur le ou les supports de maintien (14) en des zones d'appui situées au droit les unes des autres.

3. Boîtier selon l'une quelconque des revendications précédentes dans lequel ledit boîtier comprend un ou des supports de fixation (14') de ladite plaque (8), le ou lesdits supports de maintien (14) et le ou lesdits supports de fixation (14') étant situés à distance les uns des autres.

4. Boîtier selon l'une quelconque des revendications précédentes dans lequel la ou lesdites excroissances (22) comprennent un ou des bossages (34) de contact avec ladite plaque (8).

5. Boîtier selon la revendication précédente comprenant en outre un ou plusieurs ergots (40) de positionnement dudit joint (22) et/ou de ladite plaque (8), ledit joint (12) et/ou ladite plaque (8) comprennent des lumières (42, 44) de passage du ou des ergots (40), l'une des lumières (42) de passage du joint (12) et l'une des lumières (44) de passage de la plaque (8) étant alignées de sorte qu'un même desdits ergots (40) permet un positionnement du joint (12) et de la plaque (8).

6. Boîtier selon la revendication précédente dans lequel la ou les lumières (42) de passage dudit joint (12) sont situées au niveau de la ou l'une desdites excroissances (22), dite excroissance de montage.

7. Boîtier selon la revendication précédente dans lequel la ou l'une desdites lumières (42) du joint (12) et/ou deux desdits bossages (34) sont prévus au niveau de la ou desdites excroissance de montage.

8. Boîtier selon l'une quelconque des revendications précédentes dans lequel la première pièce (2) forme un corps du boîtier, la deuxième pièce (4) forme un couvercle du boîtier, le ou lesdits supports de maintien (14) étant liés au corps.

9. Boîtier selon l'une quelconque des revendications précédentes dans lequel le ou lesdits supports de maintien (14) comprennent un pion (16) présentant un sommet (18) en contact avec ladite plaque (8).

10. Compresseur comprenant un boîtier selon l'une quelconques de revendications précédentes.

## Patentansprüche

1. Gehäuse, insbesondere Kompressorgehäuse, wobei das Gehäuse ein erstes und ein zweites Teil (2, 4) umfasst, die gemeinsam ein erstes Gehäuse (10) definieren, wobei das Gehäuse ferner eine Platte (8), ein oder mehrere Halterungselemente (14) für die besagte Platte (8) und eine Dichtung (12) umfasst, wobei die besagte Platte (8) und das oder die besagten Halterungselemente (14) in dem besagten ersten Gehäuse (10) angeordnet sind, wobei sich die besagte Dichtung (12) zwischen dem besagten ersten und zweiten Teil (2, 4) befindet, wobei die besagte Dichtung (12) einen oder mehrere Vorsprünge (22) umfasst, die ins Innere des ersten Gehäuses (10) gerichtet sind, und **dadurch gekennzeichnet, dass** die Vorsprünge auf die besagte Platte (8) im Bereich einer Kontur (24) der besagten Platte (8) drücken, um die besagte Platte (8) auf das oder die besagten Halterungselemente (14) aufzubringen.

2. Gehäuse nach dem vorhergehenden Anspruch, wobei der oder die besagten Vorsprünge (22) auf die besagte Platte (8) drücken und die besagte Platte (8) auf das oder die Halterungselemente (14) in Auflagezonen drückt, die einander direkt gegenüberliegen.

3. Gehäuse nach einem der vorhergehenden Ansprüche, wobei das Gehäuse ein oder mehrere Befestigungselemente (14') für die besagte Platte (8) umfasst, wobei das oder die besagten Halterungselemente (14) und das oder die besagten Befestigungselemente (14') voneinander beabstandet sind.

4. Gehäuse nach einem der vorhergehenden Ansprüche, wobei der oder die besagten Vorsprünge (22) einen oder mehrere Kontaktbuckel (34) mit der besagten Platte (8) umfassen.

5. Gehäuse nach dem vorhergehenden Anspruch, ferner umfassend einen oder mehrere Positionierungsstifte (40) für die besagte Dichtung (12) und/oder die besagte Platte (8), wobei die besagte Dichtung (12) und/oder die besagte Platte (8) Durchgangsöffnungen (42, 44) für den oder die Stifte (40) umfassen, wobei eine der Durchgangsöffnungen (42) der Dichtung (12) und eine der Durchgangsöffnungen (44) der Platte (8) so ausgerichtet sind, dass ein und derselbe der besagten Stifte (40) eine Positionierung der Dichtung (12) und der Platte (8) ermöglicht.

6. Gehäuse nach dem vorhergehenden Anspruch, wobei sich die oder die Durchgangsöffnungen (42) der besagten Dichtung (12) im Bereich des oder eines der besagten Vorsprünge (22), genannt Montagevorsprung, befinden.

7. Gehäuse nach dem vorhergehenden Anspruch, wobei die oder eine der besagten Öffnungen (42) der Dichtung (12) und/oder zwei der besagten Buckel (34) im Bereich des oder der besagten Montagevorsprünge vorgesehen sind.

8. Gehäuse nach einem der vorhergehenden Ansprüche, wobei das erste Teil (2) einen Körper des Gehäuses bildet, das zweite Teil (4) einen Deckel des Gehäuses bildet, wobei das oder die besagten Halterungselemente (14) mit dem Körper verbunden sind.

9. Gehäuse nach einem der vorhergehenden Ansprüche, wobei das oder die besagten Halterungselemente (14) einen Stift (16) umfassen, der eine Spitze (18) in Kontakt mit der besagten Platte (8) aufweist.

10. Kompressor, umfassend ein Gehäuse nach einem der vorhergehenden Ansprüche.

## Claims

1. A housing, in particular a compressor housing, said housing comprising first and second parts (2, 4) jointly defining a first housing (10), said housing further comprising a plate (8), one or more support members (14) for said plate (8) and a sealing gasket (12), said plate (8) and said one or more support members (14) being disposed in said first housing (10), said sealing gasket (12) being located between said first and second parts (2, 4), said sealing gasket (12) comprising one or more protrusions (22) directed towards the inside of the first housing (10) and **characterized in that** the protrusions press against said plate (8) at a contour (24) of said plate (8) to apply said plate (8) onto said one or more support members (14).

2. The housing according to the preceding claim, wherein said one or more protrusions (22) press against said plate (8) and said plate (8) presses against the one or more support members (14) in support zones located directly opposite one another.

3. The housing according to any one of the preceding claims, wherein said housing comprises one or more fastening members (14') for said plate (8), said one or more support members (14) and said one or more fastening members (14') being located at a distance from one another.

4. The housing according to any one of the preceding claims, wherein said one or more protrusions (22) comprise one or more bosses (34) for contact with said plate (8).

5. The housing according to the preceding claim, further comprising one or more positioning pins (40) for said gasket (12) and/or said plate (8), said gasket (12) and/or said plate (8) comprise passage openings (42, 44) for the one or more pins (40), one of the passage openings (42) of the gasket (12) and one of the passage openings (44) of the plate (8) being aligned such that a same one of said pins (40) allows for the positioning of the gasket (12) and the plate (8).

6. The housing according to the preceding claim, wherein the one or more passage openings (42) of said gasket (12) are located at the level of the or one of said protrusions (22), called a mounting protrusion.

7. The housing according to the preceding claim, wherein the or one of said openings (42) of the gasket (12) and/or two of said bosses (34) are provided at the level of the or said mounting protrusion.

8. The housing according to any one of the preceding claims, wherein the first part (2) forms a body of the housing, the second part (4) forms a cover of the housing, the one or more support members (14) being linked to the body.

9. The housing according to any one of the preceding claims, wherein said one or more support members (14) comprise a pin (16) having a summit (18) in contact with said plate (8).

10. A compressor comprising a housing according to any one of the preceding claims.
